# FASCICULE DE BREVET EUROPEEN

(11) **EP 1 640 534 B1**
(45) Date de publication et mention de la délivrance du brevet: **14.02.2007**
(21) Numéro de dépôt: 05291977.6
(22) Date de dépôt: 23.09.2005
(51) Int. Cl.: E05B 55/12

(54) **Dispositif de verrouillage pour pêne demi-tour de serrure**
Verriegelungsvorrichtung für Schlossfalle
Locking device for lock latch bolt

(30) Priorité: 24.09.2004 ES 200402358
(43) Date de publication de la demande: 29.03.2006
(73) Titulaire: Talleres De Escoriaza, S.A., 20305 Irun (Guipuzcoa) (ES)
(72) Inventeur: Otegi Odriozola, Eduardo Jesus, San Sebastian Guipuzcoa (ES); Goñi Urbieta, Fernando, Renteria Guipuzcoa (ES)
(74) Mandataire: Intes, Didier Gérard André

(56) Documents cités:
- EP-A- 0 670 403
- FR-A- 2 766 859
- US-A- 2 591 647
- US-B1- 6 393 878

## Description

### DOMAINE DE L'INVENTION

Un système classique d'effraction d'une fermeture assurée par un pêne demi-tour consiste à tirer profit de la fente entre la porte et le chambranle pour introduire le bord d'une carte bancaire ou tout autre moyen similaire combinant convenablement une certaine souplesse à une capacité de transmission d'effort, de sorte que ce bord atteint le biseau frontal de la tête du pêne demi-tour et, en exerçant une pression sur celui-ci, obtient sa rétraction et, de ce fait, réussit à ouvrir la porte.

Or, cette invention concerne un dispositif destiné à un pêne demi-tour de serrure qui fournit un verrouillage face à ce type de violation de sa fermeture ; dans lequel la serrure comporte un pêne demi-tour, qui est rétracté par une extension radiale d'un fouillot rotatif qui est actionné par, au moins, une poignée disposée sur le côté intérieur de la serrure.

### ÉTAT DE LA TECHNIQUE ANTÉRIEURE

Il existe de divers dispositifs connus destinés au même but que celui qui constitue l'objet de la présente invention, voir par exemple FR-A-2766859.

L'un de ces dispositifs est constitué d'une tige rétractable contre un ressort qui est adossée à la face dorsale de la tête du pêne demi-tour et qui est liée à celle-ci de manière mobile de sorte qu'elle est entraînée par cette tête pendant sa rétraction vers l'intérieur du boîtier de la serrure, mais, par contre, un tel entraînement ne se produit pas lors de la sortie de la tête du pêne demi-tour ; en association avec ceci, il résulte que la gâche du chambranle admet seulement l'entrée de la tête du pêne demi-tour et non pas celle de la tige, et dans une telle situation (tête à l'intérieur de la gâche et tige repliée), il se produit un verrouillage qui empêche la rétraction du pêne demi-tour par pression sur sa tête, et qui, cependant, est retiré lors d'une première phase de manoeuvre d'ouverture exercée sur la poignée intérieure.

Un autre dispositif connu est constitué d'une sorte de bouton-poussoir rétractable contre un ressort, qui est disposé séparément de la tête de pêne demi-tour, qui ne comporte pas de gâche dans le chambranle et qui, lorsqu'on amène la porte à sa position de fermeture, heurte le chambranle avec un retard convenable par rapport à la tête du pêne demi-tour ; de la même manière que dans le cas précédent, la situation de la tête de pêne demi-tour dans la gâche et du bouton-poussoir replié détermine l'établissement d'un verrouillage qui rend impossible la rétraction du pêne demi-tour en exerçant une pression sur sa tête et qui disparaît lorsque l'on agit sur la poignée intérieure.

Ces dispositifs décrits, de même que d'autres connus, requièrent des mécanismes assez complexes qui, à l'intérieur du boîtier de serrure, comprennent des raccords mécaniques de plusieurs pièces mobiles qui rendent plus complexe l'assemblage, accroissent le prix du produit et sont très susceptibles d'usure et de mauvais fonctionnement, de même qu'ils comportent une exigence d'espace qui limite leurs possibilités d'application, par exemple pour les serrures encastrables dans les portes de boiserie plastique ou métallique qui emploient des profils de construction offrant peu de profondeur pour loger la serrure en leur sein.

### DESCRIPTION ET AVANTAGES DE L'INVENTION

Compte tenu de ce qui précède, la présente invention propose un dispositif de verrouillage destiné à un pêne demi-tour de serrure, lequel comprend un élément basculant et un levier oscillant ; l'élément basculant est articulé avec faculté de rotation au niveau de la tête du pêne demi-tour au moyen d'un axe vertical qui est parallèle au front de la serrure et, lorsque cette tête est vue depuis son biseau frontal opposé à sa face dorsale, cet axe vertical se trouve à proximité de l'extrémité arrière de cette face dorsale et l'élément basculant s'étend dans la direction horizontale et est apte à basculer entre les deux positions correspondant aux états de porte ouverte et porte fermée, telles que, dans la position de porte ouverte, et en raison de la poussée fournie par un ressort dans son état relativement relâché, une plaque formée par l'élément basculant à l'avant dudit axe vertical est orientée de manière transversale à la face dorsale de la tête du pêne demi-tour et est adossée audit front de la serrure, en même temps qu'une patte formée par cet élément basculant, au moins, derrière l'axe vertical, demeure partiellement rétractée dans un premier évidement formé dans ladite tête au niveau de sa face arrière opposée à son arête frontale, et dans ladite position de porte fermée, la plaque de l'élément basculant demeure partiellement rétractée dans un second évidement formé au niveau de la face dorsale de la tête, laquelle position est produite par le contact du bord de la gâche sur la surface de l'élément basculant, en même temps que ladite patte de l'élément basculant fait saillie vers l'intérieur du boîtier de serrure parallèlement à cette face dorsale ; et ledit levier oscillant est monté avec faculté de rotation sur un axe horizontal, transversal au boîtier de la serrure et, en avant de cet axe horizontal dans le sens vers la tête, ce levier oscillant forme une saillie inférieure et un membre longitudinal, la saillie inférieure repose sur un bord arrondi de ladite extension radiale du fouillot rotatif et le membre longitudinal s'étend jusqu'à ce que sa pointe soit placée juste derrière la position étendue de la tête mais sans qu'il n'y ait de contact, et le levier oscillant est apte à osciller entre les deux positions abaissée et élevée telles que, en position abaissée, par la seule action gravitationnelle ou à l'aide d'un ressort, et par rapport à la position de repos du fouillot rotatif, ladite saillie inférieure repose sur un emplacement convenablement par-dessous le sommet dudit bord arrondi, en même temps que la pointe du membre longitudinal demeure dans ladite position juste derrière la position étendue de la tête et légèrement par-dessus la patte de l'élément basculant et, dans ladite position élevée, ce membre longitudinal est dévié du parcours de rétraction de la tête ; de sorte que dans ladite position de porte fermée, ladite patte demeure au niveau du côté dorsal dudit membre longitudinal et la patte présentant supérieurement un prolongement dépassant d'une mesure conforme à celle que le membre longitudinal adopte en ce point pour la position élevée dudit levier oscillant.

Ce dispositif préconisé emploie deux seuls éléments, l'un étant incorporé dans la propre tête du pêne demi-tour, l'autre étant installé au sein de la serrure ; le premier de ceux-ci, l'élément basculant, possède un ressort qui lui est associé et qui le conduit à sa position correspondant à celle de porte ouverte (séparée de son chambranle), et le second, le levier oscillant, possède une position de repos due à la seule action gravitationnelle ou à l'aide d'un ressort, et possède une liberté de rotation sur son axe horizontal et, en raison de sa forme allongée dans la direction horizontale, suppose une occupation d'espace minimale.

Cette structure est donc comparativement simple et, comme l'on pourra apprécier lors de la description suivante de son fonctionnement, la relation entre l'élément basculant et le levier oscillant est avant tout positionnelle, puisque la relation mécanique entre ceux-ci consiste en un simple frottement sans pression. En effet, la porte étant ouverte (séparée de son chambranle), la tête du pêne demi-tour se trouve à l'extérieur et l'élément basculant est amené à basculer contre le front de la serrure ; lorsque la tête heurte le chambranle et que celle-ci se rétracte, l'élément basculant est amené jusqu'à ce qu'il soit logé dans le second évidement de la face dorsale de la tête ; lorsque cette tête atteint sa gâche, elle pénètre dans celle-ci, l'élément basculant étant maintenu dans cette position repliée, dans laquelle sa patte demeure derrière le côté dorsal du levier oscillant ; si, dans cette situation, on exerce une pression sur la tête, lors du commencement de sa rétraction, celle-ci rencontre immédiatement la pointe du membre longitudinal du levier oscillant et ne peut plus progresser, effectuant ainsi le verrouillage recherché. Lorsque l'on souhaite ouvrir la porte, la poignée intérieure actionnant le bord arrondi de l'extension radiale du fouillot rotatif impulse la saillie inférieure du levier oscillant, provoquant l'élévation de celui-ci jusqu'à sa position élevée, dans laquelle la pointe de l'élément longitudinal n'empêche pas la rétraction de la tête du pêne demi-tour, maintenant cette position le temps suffisant pour que, à la sortie du pêne demi-tour, la patte passe par-dessous pour atteindre son logement au sein du premier évidement au niveau de la face arrière de la tête du pêne demi-tour, auquel moment le membre longitudinal descend à nouveau, occupant sa position de verrouillage de la rétraction de la tête du pêne demi-tour. Pendant la manoeuvre normale de fermeture de la porte, décrite premièrement, ce verrouillage est enlevé par l'action du prolongement supérieur de la patte sur le côté inférieur du membre longitudinal, lors du basculement de l'élément basculé vers la position de porte fermée ; cette opération se produisant doucement du fait que le prolongement a sa pointe arrondie en association opérative avec un côté inférieur également arrondi du membre longitudinal.

Afin de faciliter l'entrée de l'ensemble de tête avec l'élément basculant dans la gâche, celui-ci finit au niveau de l'avant par un bord biseauté dirigé vers la face dorsale de la tête du pêne demi-tour.

Afin de permettre la réversibilité du pêne demi-tour pour des portes à droite ou à gauche, l'élément basculant possède deux desdites pattes disposées mutuellement avec symétrie de rotation de 180° en relation avec l'axe géométrique longitudinal du pêne demi-tour.

### DESCRIPTION DES DESSINS

Afin de mieux comprendre la nature de l'invention, il est représenté, dans les dessins annexés, une forme préférée de réalisation industrielle, aux seules fins d'exemple illustratif et non limitatif.

La figure 1 est une vue représentant, en projection orthogonale, l'intérieur de la serrure avec le dispositif de verrouillage préconisé pour la position de porte fermée sur le chambranle (22), dans laquelle la tête (2) et le membre longitudinal (18) sont en section de la manière classique. Cette figure incorpore un détail agrandi vu selon la section indiquée dans l'aire entourée dans le motif central, mais montrant l'élément basculant (5) comme dans la position de porte ouverte séparée du chambranle (22). Celle-ci incorpore également deux vues en perspective de la tête (2), vue depuis ses faces dorsale (10) et arrière, et de l'élément basculant (5), vu depuis son côté orienté vers l'intérieur de la tête (2).

La figure 2 est une vue semblable à celle du détail agrandi de la figure 1, mais montrant dans ce cas la position de la tête (2) à l'intérieur de la gâche (23) du chambranle (22), tel qu'il correspondrait à la section indiquée dans le motif central de la figure 1 et cette figure 2 reflétant la position finale de la porte fermée et verrouillée.

La figure 3 est une vue similaire au motif central de la figure 1 et permet d'illustrer aussi bien le commencement de la manoeuvre d'ouverture en tournant le fouillot rotatif (3) que le déverrouillage effectué par la patte (13) en amenant la porte au chambranle (22).

La figure 4 est une vue similaire à la figure 3 et montre une position plus avancée dans la rotation du fouillot rotatif (3).

Dans ces figures sont indiquées les références suivantes :
- 1.-: Pêne demi-tour de porte
- 2.-: Tête de pêne demi-tour (1)
- 3. -: Fouillot rotatif
- 4.-: Extension radiale de fouillot (3)
- 5.-: Élément basculant
- 6.-: Levier oscillant
- 7.-: Axe vertical
- 8.-: Front de serrure
- 9.-: Biseau frontal de tête (2)
- 10.-: Face dorsale de tête (2)
- 11.-: Ressort
- 12.-: Plaque d'élément basculant (5)
- 13.-: Pattes d'élément basculant (5)
- 14.-: Premier évidement de tête (2)
- 15.-: Second évidement de tête (2)
- 16.-: Axe horizontal
- 17.-: Saillie inférieure de levier oscillant (6)
- 18.-: Membre longitudinal de levier oscillant (6)
- 19.-: Bord arrondi d'extension radiale (4)
- 20.-: Prolongement de pattes (13)

- 21.-: Bord biseauté de plaque (12)
- 22.-: Chambranle
- 23.-: Gâche dans le chambranle (22)
- 23a.-: Gorge de gâche dans le chambranle

### EXPOSÉ D'UN MODE DE RÉALISATION PRÉFÉRÉ

En relation avec les figures et références énumérées ci-dessus, on a illustré sur les schémas annexés un mode d'exécution préféré de l'invention, concernant un dispositif de verrouillage pour pêne demi-tour (1), qui est rétracté par une extension radiale (4) d'un fouillot rotatif (3) actionné par, au moins, une poignée disposée du côté intérieur de la serrure.

La structure de ce dispositif proposé est illustrée clairement sur la figure 1, et comprend un élément basculant (5) et un levier oscillant (6) ; ledit élément basculant (5) est articulé avec faculté de rotation au niveau de la tête (2) du pêne demi-tour (1) au moyen d'un axe vertical (7) étant parallèle au front (8) de la serrure et, lorsque cette tête (2) est vue depuis son biseau frontal (9) opposé à sa face dorsale (10), cet axe vertical (7) se trouve à proximité de l'extrémité arrière de cette face dorsale (10) et l'élément basculant (5) s'étend dans la direction horizontale et est apte à basculer entre les deux positions correspondant aux états de porte ouverte et porte fermée, telles que, dans la position de porte ouverte, et en raison de la poussée fournie par un ressort (11) dans son état relativement relâché, une plaque (12) formée par l'élément basculant (5) à l'avant dudit axe vertical (7) est orientée de manière transversale à la face dorsale (10) de la tête (2) du pêne demi-tour (1) et est adossée audit front (8) de la serrure, en même temps qu'une patte (13) formée par cet élément basculant (5), au moins, en arrière de l'axe vertical (7) demeure rétractée dans un premier évidement (14) formé dans ladite tête (2) au niveau de sa face arrière opposée à son arête frontale, et dans ladite position de porte fermée, la plaque (12) de l'élément basculant (5) demeure partiellement rétractée dans un second évidement (15) formé au niveau de la face dorsale (10) de la tête (2), cette position étant produite par le contact du bord de la gâche (23) sur la surface de l'élément basculant (5) ; en même temps que ladite patte (13) de l'élément basculant (5) fait saillie vers l'intérieur du boîtier de serrure parallèlement à cette face dorsale (10) ; et ledit levier oscillant (6) est monté avec faculté de rotation sur un axe horizontal (16) transversal au boîtier de la serrure et, en avant de cet axe horizontal (16) dans le sens vers la tête (2), ce levier oscillant (6) forme une saillie inférieure (17) et un membre longitudinal (18), la saillie inférieure (17) repose sur un bord arrondi (19) de ladite extension radiale (4) du fouillot rotatif (3) et le membre longitudinal (18) s'étend jusqu'à ce que sa pointe soit placée juste derrière la position étendue de la tête (2) mais sans qu'il n'y ait de contact, et le levier oscillant (6) est apte à osciller entre deux positions abaissée et élevée, telles que, en position abaissée, par la seule action gravitationnelle ou à l'aide d'un ressort, et par rapport à la position de repos du fouillot rotatif (3), ladite saillie inférieure (17) repose sur un emplacement convenablement par-dessous le sommet dudit bord arrondi (19), en même temps que la pointe du membre longitudinal (18) demeure dans ladite position juste derrière la position étendue de la tête (2) et légèrement au-dessus de la patte (13) de l'élément basculant (5) et, dans ladite position élevée, ce membre longitudinal (18) est dévié du parcours de rétraction de la tête (2) ; on peut vérifier que dans ladite position de porte fermée, ladite patte (13) demeure au niveau du côté dorsal dudit membre longitudinal (18), la patte (13) présentant supérieurement un prolongement (20) dépassant d'une mesure conforme à celle que le membre longitudinal (18) adopte en ce point pour la position élevée de ce levier oscillant (6).

La figure 1 elle-même (sur son motif central et son détail agrandi en projection orthogonale) et les figures 2 à 4 permettent d'illustrer le mode de fonctionnement du dispositif proposé, conformément à l'explication ci-dessous. Lorsque la porte est ouverte et séparée du chambranle (22), on a la position montrée sur le détail agrandi de la figure 1, dans laquelle l'élément basculant (5) est poussé par le ressort (11) contre le front (8) de la serrure et les pattes (13) sont suffisamment logées au sein du premier évidement (14) (voir vue en perspective de la tête (2)) ; lorsque la porte est amenée au chambranle (22), la rétraction de la tête (2) produit le basculement de l'élément basculant (5) lequel, au moyen du prolongement (20) de sa patte (13) supérieure, heurte la partie inférieure du membre longitudinal (18) en l'élevant jusqu'à le dévier du parcours de rétraction de la tête (2) avant que celle-ci n'atteigne la hauteur de la pointe de ce membre longitudinal (18) du levier oscillant (6), ce moment étant illustré sur la figure 3 ; lorsque ce moment est dépassé, l'élément basculant (5) passe à la position montrée sur la figure 2 et sur le motif central de la figure 1, dans laquelle position la plaque (12) est logée dans le second évidement (17) et cette position étant maintenue à la sortie de la tête (2) du pêne demi-tour (1) en raison de sa pénétration immédiate dans la gâche (23) et, dans cette position, le levier oscillant (6) tournant librement place à nouveau (par la seule action de la gravité ou à l'aide d'un ressort) le membre longitudinal (18) dans sa position abaissée, laquelle établit le verrouillage de la course de rétraction de ladite tête (2), la figure 2 reflétant la position finale de la porte fermée et verrouillée.

Lorsque la manoeuvre d'ouverture est déclenchée au moyen de la poignée (à partir de la position montrée sur le motif central de la figure 1), le bord arrondi (19) de l'extension radiale (4) du fouillot (3) vient pousser la saillie inférieure (17) du levier oscillant (6), amenant celui-ci à osciller dans le sens permettant d'élever progressivement le membre longitudinal (18) (figures 3 et 4) jusqu'à ce que celui-ci soit dévié de la trajectoire de rétraction de la tête (2), c'est-à-dire, obtenant le déverrouillage, et descende à nouveau par la gravité une fois que, lors de la séparation de la porte du chambranle (22), la tête (2) sort et passe à la position de départ précédemment décrite (figures 1 et 2).

L'action du prolongement (20) sur le membre longitudinal (18) est réalisée d'autant plus doucement que le prolongement (20) a sa pointe arrondie en association opérative avec un côté inférieur également arrondi de l'élément longitudinal (18).

Une particularité supplémentaire de l'invention consiste en ce que la plaque avant (12) de l'élément basculant (5) finit au niveau avant au moyen d'un bord biseauté (21) dirigé vers la face dorsale (10) de la tête (2) du pêne demi-tour (1) ; ceci assiste à l'entrée dans la gâche (23) de l'ensemble de tête (2) avec son élément basculant (5).

En adaptation à la capacité de réversibilité des pênes demi-tour (1), en vue de son application invariable en serrures de portes à droite ou à gauche, une exécution préférée de cette invention envisage la configuration dans laquelle l'élément basculant (5) comporte deux desdites pattes (13) disposées mutuellement en symétrie rotative de 180° en relation avec l'axe géométrique longitudinal du pêne demi-tour (1).

## Revendications

1. Dispositif de verrouillage pour pêne demi-tour de serrure, dans lequel la serrure comporte un pêne demi-tour (1), lequel est rétracté par une extension radiale (4) d'un fouillot rotatif (3) étant actionné par, au moins, une poignée disposée sur le côté intérieur de la serrure, **caractérisé en ce qu**'il comprend un élément basculant (5) et un levier oscillant (6) ; ledit élément basculant (5) étant articulé avec faculté de rotation au niveau de la tête (2) du pêne demi-tour (1) au moyen d'un axe vertical (7) parallèle au front (8) de la serrure et, lorsque cette tête (2) est vue depuis son biseau frontal (9) opposé à sa face dorsale (10), cet axe vertical (7) se trouve à proximité de l'extrémité arrière de cette face dorsale (10) et l'élément basculant (5) s'étend dans la direction horizontale et est apte à basculer entre les deux positions correspondant aux états de porte ouverte et porte fermée, telles que, dans la position de porte ouverte, et en raison de la poussée fournie par un ressort (11) dans son état relativement relâché, une plaque (12) formée par l'élément basculant (5) en avant dudit axe vertical (7) est orientée de manière transversale à la face dorsale (10) de la tête (2) du pêne demi-tour (1) et adossée audit front (8) de la serrure, en même temps qu'une patte (13) formée par cet élément basculant (5), au moins, derrière l'axe vertical (7), demeure partiellement rétractée dans un premier évidement (14) formé dans ladite tête (2) au niveau de sa face arrière opposée à son arête frontale, et dans ladite position de porte fermée, la plaque (12) de l'élément basculant (5) demeure partiellement rétractée dans un second évidement (15) formé sur la face dorsale (10) de la tête (2), position qui est provoquée par le contact du bord de la gâche (23) sur la surface de l'élément basculant (5) ; en même temps que ladite patte (13) de l'élément basculant (5) fait saillie vers l'intérieur du boîtier de serrure parallèlement à cette face dorsale (10) ; et ledit levier oscillant (6) est monté avec faculté de rotation sur un axe horizontal (16) transversal au boîtier de la serrure et, en avant de cet axe horizontal (16) dans le sens vers la tête (2), ce levier oscillant (6) forme une saillie inférieure (17) et un membre longitudinal (18), la saillie inférieure (17) repose sur un bord arrondi (19) de ladite extension radiale (4) du fouillot rotatif (3) et le membre longitudinal (18) s'étend jusqu'à ce que sa pointe soit placée juste derrière la position étendue de la tête (2) mais sans qu'il y ait de contact, et le levier oscillant (6) est apte à osciller entre les deux positions abaissée et élevée telles que, dans la position abaissée, par la seule action gravitationnelle ou à l'aide d'un ressort, et par rapport à la position de repos du fouillot rotatif (3), ladite saillie inférieure (17) repose sur un emplacement convenablement par-dessous le sommet dudit bord arrondi (19), en même temps que la pointe du membre longitudinal (18) demeure dans ladite position juste derrière la position étendue de la tête (2) et légèrement par-dessus la patte (13) de l'élément basculant (5), et dans ladite position élevée, ce membre longitudinal (18) est dévié du parcours de rétraction de la tête (2) ; de sorte que dans ladite position de porte fermée, ladite patte (13) demeure au niveau du côté dorsal dudit membre longitudinal (18), la patte (13) présentant supérieurement un prolongement (20) dépassant d'une mesure conforme à celle étant adoptée par le membre longitudinal (18) en ce point pour la position élevée dudit levier oscillant (6).

2. Dispositif de verrouillage pour pêne demi-tour de serrure selon la revendication 1, **caractérisé en ce que** le prolongement (20) a sa pointe arrondie en association opérative avec un côté inférieur également arrondi du membre longitudinal (18).

3. Dispositif de verrouillage pour pêne demi-tour de serrure selon les revendications précédentes, **caractérisé en ce que** l'élément basculant (5) comporte deux desdites pattes (13) disposées mutuellement en symétrie rotative de 180° en relation avec l'axe géométrique longitudinal du pêne demi-tour (1).

4. Dispositif de verrouillage pour pêne demi-tour de serrure selon les revendications précédentes, **caractérisé en ce que** ladite plaque avant (12) de l'élément basculant (5) finit en avant au moyen d'un bord biseauté (21) dirigé vers la face dorsale (10) de la tête (2) du pêne demi-tour (1).

## Claims

1. Locking device for a lock latch bolt in which the lock includes a latch bolt (1), which is retracted by a radial extension (4) of a rotary latch nut (3) operated by, at least, a handle arranged on the interior side of the lock, **characterised by** the fact that it comprises a rocking element (5) and an oscillating lever (6); the said rocking element (5) being rotatably hinged at the head (2) of the latch bolt (1) by means of a vertical shaft (7) parallel with the front (8) of the lock and, when this head (2) is seen from its front bevel (9) opposite to its dorsal face (10), this vertical shaft (7) is in the proximity of the rear end of this dorsal face (10) and the rocking element (5) extends in the horizontal direction and is able to rock between the two positions corresponding to the door open and door closed states, such that, in the door open position, and due to the thrust provided by a spring (11) in its relatively extended state, a plate (12) formed by the rocking element (5) in front of the said vertical shaft (7) is orientated transversally to the dorsal face (10) of the head (2) of the latch bolt (1) and stands against the said front (8) of the lock, at the same time as a leg (13) formed by this rocking element (5), at least, behind the vertical shaft (7) remains partially retracted in a first cavity (14) formed in the said head (2) at its rear face opposite to its front ridge, and in the said door closed position, the plate (12) of the rocking element (5) remains partially retracted in a second cavity (15) formed in the dorsal face (10) of the head (2), this position being produced by contact of the edge of the strike (23) on the surface of the rocking element (5); at the same time as the said leg (13) of the rocking element (5) projects towards the inside of the lock casing parallel with this dorsal face (10); and the said oscillating lever (6) is rotatably mounted on a horizontal shaft (16) transversal to the casing of the lock and, in front of this horizontal shaft (16) in the direction towards the head (2) this oscillating lever (6) forms a lower projection (17) and a longitudinal member (18), the lower projection (17) rests on a rounded edge (19) of the said radial extension (4) of the rotary latch nut (3) and the longitudinal member (18) extends until its tip is placed just behind the extended position of the head (2) but without there being contact, and the oscillating lever (6) is able to oscillate between the two lowered and raised positions, such that, in the lowered position under the influence of gravity alone or by means of a spring, and relative to the rest position of the rotary latch nut (3), the said lower projection (17) rests on a location suitably below the top of the said rounded edge (19), at the same time as the tip of the longitudinal member (18) remains in the said position just behind the extended position of the head (2) and slightly above the leg (13) of the rocking element (5) and, in the said raised position, this longitudinal member (18) is diverted from the retraction path of the head (2); so that in the said door closed position, the said leg (13) remains at the dorsal side of the said longitudinal member (18), the leg (13) presenting an extension (20) at the top jutting out to an extent matching that which the longitudinal member (18) adopts at this point for the raised position of the said oscillating lever (6).

2. Locking device for latch bolt of a lock as described in claim 1, **characterised by** the fact that the extension (20) has its tip rounded in operative association with an also rounded lower side of the longitudinal member (18).

3. Locking device for latch bolt of a lock as described in the preceding claims, **characterised by** the fact that the rocking element (5) includes two of the said legs (13) mutually arranged in rotary symmetry of 180° in relation to the longitudinal geometrical axis of the latch bolt (1) .

4. Locking device for latch bolt of a lock as described in the preceding claims, **characterised by** the fact that the said front plate (12) of the rocking element (5) terminates at the front by means of a bevelled edge (21) directed towards the dorsal face (10) of the head (2) of the latch bolt (1).

## Patentansprüche

1. Schlossfallenverriegelungsvorrichtung, bei der das Schloss eine Falle (1) umfasst, die durch eine radiale Verlängerung (4) einer drehbaren Nuss (3) zurückgezogen wird, welche durch wenigstens einen an der Innenseite des Schlosses angeordneten Griff betätigt wird,
**dadurch gekennzeichnet, dass** sie ein Kippelement (5) und einen Schwenkhebel (6) umfasst; wobei das Kippelement (5) mittels einer zur Stirnseite (8) des Schlosses parallelen vertikalen Achse (7) in Höhe des Kopfes (2) der Falle (1) drehbar angelenkt ist, und sich diese vertikale Achse (7), bei Betrachtung des Kopfes (2) von seiner der Rückenfläche (10) entgegengesetzten stirnseitigen Abschrägung aus, in der Nähe des hinteren Endes der Rückenfläche (10) befindet, und das Kippelement (5) sich in horizontaler Richtung erstreckt und zwischen den beiden Stellungen, die dem geöffneten Zustand und dem geschlossenen Zustand der Türe entsprechen, solchermaßen zu kippen vermag, dass in der geöffneten Türstellung und infolge des durch eine Feder (11) in ihrem relativ entspannten Zustand ausgeübten Drucks eine durch das Kippelement (5) vor der vertikalen Achse (7) gebildete Platte (12) quer zur Rückenfläche (10) des Kopfes (2) der Falle (1) ausgerichtet ist und an der Stirnseite (8) des Schlosses anliegt, und gleichzeitig ein durch das Kippelement (5) gebildeter Arm (13) wenigstens hinter der vertikalen Achse (7) teilweise in eine erste Ausnehmung (14) zurückgezogen bleibt, die in dem Kopf (2) an der Rückseite ausgebildet ist, die seiner Stirnkante entgegengesetzt liegt, und in der geschlossenen Türstellung die Platte (12) des Kippelements (5) teilweise in der zweiten, in der Rückenfläche (10) des Kopfes (2) ausgebildeten Ausnehmung (15) zurückgezogen bleibt, wobei diese Stellung durch eine Berührung des Rands des Schließblechs (23) mit der Oberfläche des Kippelements (5) bewirkt wird; gleichzeitig der Arm (13) des Kippelements (5) parallel zu der Rückenfläche (10) in das Schlossgehäuse ragt; und der Schwenkhebel (6) auf einer horizontalen Achse (16) quer zum Gehäuse des Schlosses drehbar angebracht ist, und der Schwenkhebel (6) vor der horizontalen Achse (16) in Richtung zum Kopf (2) einen unteren Vorsprung (17) und ein Längsglied (18) bildet, wobei der untere Vorsprung (17) auf einem abgerundeten Rand (19) der radialen Verlängerung (4) der drehbaren Nuss (3) aufliegt und sich das Längsglied (18) soweit erstreckt, bis seine Spitze genau hinter der gestreckten Position des Kopfes (2), jedoch ohne diesen zu berühren, angeordnet ist, und sich der Schwenkhebel (6) zwischen zwei Stellungen, einer abgesenkten und einer angehobenen, solchermaßen hin und her zu bewegen vermag, dass der untere Vorsprung (17) in der abgesenkten Position allein durch Wirkung der Schwerkraft oder mit Hilfe einer Feder bezüglich der Ruhestellung der drehbaren Nuss (3) auf einer geeigneten Stelle unter dem Scheitelpunkt des abgerundeten Rands (19) lagert, und gleichzeitig die Spitze des Längsglieds (18) in der Stellung genau hinter der gestreckten Position der Kopfes (2) und geringfügig über dem Arm (13) des Kippelements (5) bleibt, und das Längsglied (18) in der angehobenen Stellung von dem Zurückziehweg des Kopfes (2) umgelenkt ist; so dass in der geschlossenen Türstellung der Arm (13) in Höhe der Rückenseite des Längsglieds (18) bleibt, wobei der Arm (13) im obersten Teil eine Verlängerung (20) aufweist, die um ein Maß vorsteht, das demjenigen entspricht, welches das Längsglied (18) an diesem Punkt für die angehobene Stellung des Schwenkhebels (6) aufweist.

2. Schlossfallenverriegelungsvorrichtung nach Anspruch 1,
**dadurch gekennzeichnet, dass** die Verlängerung (20) an ihrer abgerundeten Spitze in Wirkverbindung mit einer gleichfalls abgerundeten Unterseite des Längsgliedes (18) steht.

3. Schlossfallenverriegelungsvorrichtung nach den vorhergehenden Ansprüchen,
**dadurch gekennzeichnet, dass** das Kippelement (5) zwei dieser Arme (13) aufweist, die bezüglich der geometrischen Längsachse der Falle (1) um 180° rotationssymmetrisch zueinander angeordnet sind.

4. Schlossfallenverriegelungsvorrichtung nach den vorhergehenden Ansprüchen,
**dadurch gekennzeichnet, dass** die vordere Platte (12) des Kippelements (5) vorne mittels einer zur Rückenfläche (10) des Kopfes (2) der Falle (1) gerichteten, abgeschrägten Kante (21) endet.
